# EUROPÄISCHE PATENTSCHRIFT

(11) **EP 0 193 814 B1**
(45) Veröffentlichungstag und Bekanntmachung des Hinweises auf die Patenterteilung: **27.10.1993**
(21) Anmeldenummer: 86102286.1
(22) Anmeldetag: 21.02.1986
(51) Int. Cl.: G09F 3/00, G09F 7/16, B65D 25/20

(54) **Gegenstand mit Informationsträger und Verfahren zu seiner Herstellung**
Object with information carrier and method of manufacturing the same
Objet avec support d'information et procédé de son fabrication

(30) Priorität: 05.03.1985 DE 3507703; 16.10.1985 DE 3536847; 18.12.1985 DE 3544698
(43) Veröffentlichungstag der Anmeldung: 10.09.1986
(73) Patentinhaber: Schäfer Werke GmbH, D-57272 Neunkirchen (DE)
(72) Erfinder: Schüler, Manfred, D-5244 Daaden (DE); Meike, Klaus, D-5900 Siegen (DE); Reichmann, Hans H., D-5909 Burbach (DE)
(74) Vertreter: Patentanwälte Dipl.-Ing. R. Schlee Dipl.-Ing. A. Missling

(56) Entgegenhaltungen:
- EP-A- 0 020 046
- AU-A- 19 945
- DE-A- 2 907 265
- DE-B- 1 247 618
- FR-A- 841 301
- FR-A- 2 499 273
- FR-A- 2 544 110
- GB-A- 1 601 263

## Beschreibung

Die Erfindung bezieht sich auf ein Verfahren zur Herstellung eines Gegenstandes mit einem Informationsträger, wobei der Informationsträger, ausgehend von einer Matrix, hergestellt wird, die in mindestens einem Kennzeichnungsfeld eine Gesamtheit aus Zeichenelementen enthält, aus denen jedes gewünschte Zeichen zusammensetzbar ist, wobei zur Bildung des gewünschten Zeichens eventuell Zeichenelemente 2 entfernt werden oder die Grundplatte mit Zeichenelementen bestückt wird.

Aus der EP-A1-20 046 A0 ist ein Verfahren zur Herstellung eines Informationsträgers bekannt, bei dem die Kennzeichnungsfelder jeweils eine Gesamtheit aus Zeichenelementen enthalten, aus denen durch Entfernen einzelner Zeichenelemente das gewünschte Zeichen hergestellt werden kann. Dazu wird zunächst ein Matrixkörper gebildet, der alle Zeichenelemente in ihrer Gesamtheit in körperlicher Form enthält. Aus der FR-25 44 110 A2 ist es ferner bekannt, daß zur Herstellung eines Informationsträgers eine Matrix verwendet wird, die Zeichenelemente enthält, aus denen jedes gewünschte Zeichen zusammengesetzt werden kann, wobei ein Matrix-Grundkörper mit diesen Zeichenelementen bestückt wird, die zu den jeweils gewünschten Zeichen zusammengesetzt werden, das damit an dem Matrix-Grundkörper körperlich gebildet wird.

Ferner ist es aus der AU-19 945 bekannt, derartige entweder durch Entfernung überflüssiger oder durch Zusammensetzung benötigter Zeichenelemente gebildeten Zeichen zu stabilisieren, indem der gesamte Informationsträger mit einer Vergußmasse umgossen wird, wobei aber die Sichtflächen nicht bedeckt sind, so daß sie sich gegen die Vergußmasse abheben.

Bekannt ist auch eine elektrische Reihenklemme gemäß DE-AS 28 17 118, die mit einem nach dem eingangs genannten Verfahren hergestellten Informationsträger gekennzeichnet wird. Der hierbei verwendete Informationsträger ist dadurch gekennzeichnet, daß auf Zeichenfeldern sämtliche möglichen Zeichenelemente eines Zeichens in latenter Form vorhanden und die notwendigen Zeichenelemente durch eine physikalische und/oder chemische Behandlung wahlweise sichtbar zu machen sind oder daß auf den Zeichenfeldern sämtliche möglichen Zeichenelemente des Zeichens in sichtbarer Form vorhanden und alle Zeichenelemente mit Ausnahme der notwendigen, durch eine physikalische und/oder chemische Behandlung unsichtbar zu machen sind. Ein so ausgebildeter Informationsträger ist gegen mechanische und/oder chemische Beanspruchung empfindlich. Insbesondere können die Zeichen leicht abgerieben werden.

Informationsträger werden häufig starken Beanspruchungen ausgesetzt. Dies gilt beispielsweise für Verpackungsbehälter und insbesondere für Bierfässer. Bierfässer können mit Hilfe eines an ihnen angebrachten Informationsträgers vollautomatisch zunächst durch eine Reinigungsanlage und dann durch eine Füllanlage bewegt werden. Hierbei unterliegt der Datenträger hohen Beanspruchungen bei der rauhen Behandlung, die er beim Transport und der Reinigung der Fässer erleidet (Beanspruchung durch Stöße, ultraviolette Strahlung, Ozon, heiße Laugen u.a.).

Der Erfindung liegt die Aufgabe zugrunde, einen Informationsträger vorzuschlagen, der nicht gefälscht werden kann und gegen Beanspruchungen aller Art unempfindlich ist, der im wesentlichen im gleichen Umfang wie die Wandfläche des herzustellenden Gegenstandes beanspruchbar und relativ zum herzustellenden Gegenstand exakt ausgerichtet ist.

Die erfindungsgemäße Aufgabe wird dadurch gelöst, daß zunächst ein Matrixkörper M, bestehend aus einer Grundplatte 1 und an dieser angebrachten Zeichenelementen 2, hergestellt wird, an der die körperliche Form aufweisenden Zeichenelemente 2 angebracht sind, der Matrixkörper M mit der Sichtseite seiner Zeichenelemente 2 flächig und lagegenau fixiert gegen die Formwand 38 einer Forma F anliegend derart mit Vergußmasse umgossen wird, so daß der Matrixkörper integraler Bestandteil des Gegenstandes B ist, wobei die Sichtflächen 15 der verbliebenen Zeichenelemente 2 von der Vergußmasse umgeben, jedoch nicht bedeckt sind.

Ein so ausgebildeter Informationsträger kann nicht gefälscht werden, da eine Anderung der Information mit einer Zerstörung des Informationsträgers verbunden wäre. Der Informationsträger ist außerordentlich robust, da die Zeichenelemente eine körperliche Ausdehnung haben und durch oberflächlichen Abrieb nicht beseitigt werden. Die Herstellung eines dauerhaften Informationsträgers ist verhältnismäßig billig. Bei einer Serienproduktion, in der z.B. eine fortlaufende Numerierung von Gegenständen, z.B. Bierfässern, nötig ist, kann das Präparieren des Matrixkörpers durch Entfernen von Zeichenelementen automatisch erfolgen, wobei eine entsprechende Vorrichtung mittels eines Steuergerätes steuerbar ist, das einen Rechner enthält.

Bei der erfindungsgemäßen Ausführung entstehen zwar auch an solchen Stellen Erhebungen, an denen zu lesende Zeichenelemente nicht vorhanden sind. Dies stört jedoch nicht die sichere Erkennung der Information, die z.B. aus andersfarbigen Zeichenelementen zusammengesetzt ist. Anstelle mehrerer Vertiefungen, die an die Form der Zeichenelemente angepaßt sind, kann auch eine einzige große Vertiefung in der Formwand vorgesehen sein, deren Größe der Außenkontur der Gesamtheit aus allen Zeichenfeldern entspricht. Man erhält dann einen Informationsträger mit einer ebenen Oberfläche, in der sich die Zeichen z.B. farblich von ihrer Umgebung abheben. Der Matrixkörper kann auch in einer offenen Form umgossen werden. In diesem Fall ist auch bei Informationsträgern mit erhabenen Zeichenelementen dort keine Erhebung vorhanden, wo Zeichenelemente nicht abzulesen sind.

Eine besonders gute Fixierung des Matrixkörpers erreicht man, wenn auf die Rückseite des Matrixkörpers eine elastisch zusammendrückbare Andrückschicht aufgelegt wird, die von einer der ersten Formwand gegenüberliegenden zweiten Formwand elastisch zusammendrückbar und derart durchbrochen ist, daß Vergußmasse durch die Andrückschicht zum Matrixkörper vordringen kann.

Die elastisch zusammendrückbare Andrückschicht drückt den Matrixkörper so fest gegen die erste Formwand, daß die Gewähr gegeben ist, daß die Zeichen fest an der ersten Formwand anliegen und deshalb nicht von der Vergußmasse überzogen werden können. Bei Anwendung dieses Verfahrens ist es auch nicht mehr nötig, in die Formwand Vertiefungen für den Eingriff der Zeichen anzubringen, wenngleich auch dies vorgesehen werden kann. Es kann nämlich erwünscht sein, daß die Zeichen reliefartig aus der Vergußmasse herausragen. Die Andrückschicht bringt dann immer noch den Vorteil, daß die Zeichen mit Sicherheit in die Vertiefungen in der Formwand eingreifen.

Vorzugsweise wird der Matrixkörper formschlüssig an der ersten Formwand fixiert. Dadurch ist die Gewähr gegeben, daß die Kennzeichnung bei jedem in der Form hergestellten Stück an exakt der gleichen Stelle erscheint. Vorzugsweise wird die Andrückschicht mit dem Matrixkörper verbunden, bevor der Matrixkörper in die Form eingebracht wird. Diese Arbeitsweise ist in der Regel vorteilhafter als das Nacheinandereinbringen von Matrixkörper und Andrückschicht in die Form.

Die Zeichenelemente müssen nicht über Sollbruchstellen mit dem Matrixkörper verbunden sein. Es ist möglich, die Zeichenelemente dadurch vom Matrixkörper zu entfernen, daß die Grundplatte von ihrer Rückseite her teilweise entfernt, z. B. gebohrt, gefräst, geschnitten oder geschmolzen wird, wobei die Stützen zu entfernender Zeichenelemente von der Grundplatte getrennt werden. Diese Art der Entfernung von Zeichenelementen gestattet die Verwendung von Matrixkörpern, bei denen Sollbruchstellen zwischen Grundplatte und Zeichenelementen nicht vorhanden sind. Durch das Entfernen von der Rückseite her kann auch zugelassen werden, daß durch die Zerspanung von Material Zeichenelemente erfaßt werden, die am Matrixkörper verbleiben sollen, daß solche Zerspanungen an der nicht sichtbaren Rückseite benachbarter Zeichenelemente erfolgen.

Zu entfernende Zeichenelemenete können von ihrer Sichseite her ganz oder teilweise abgetragen oder entfernt, werden, z.B. durch Bohren, Fräsen, Stanzen, Schneiden oder Schmelzen.

Auch diese Methode gestattet die Verwendung von Matrixkörpern, an denen Sollbruchstellen zwischen Grundplatte und Zeichenelementen nicht vorgesehen sind. Insbesondere können in diesem Fall auch Zeichenelemente verwendet werden, die von ihrer Sichtfläche bis zur Grundplatte hin einen gleichbleibenden Querschnitt aufweisen, wodurch die Formgebung erleichtert wird.

Der Matrixkörper kann eine Grundplatte aufweisen, von der sich die Zeichenelemente erheben . Mit einer solchen Grundplatte wird auch eine gute Verankerung der Vergußmasse erreicht. Zeichenelemente lassen sich besonders bequem entfernen, wenn Sollbruchstellen vorgesehen sind. Ein besonders guter Halt der Zeichenelemente wird mit Verankerungsvorsprüngen erreicht. Zu einer guten Verankerung dienen auch Durchbrüche in der Grundplatte des Matrixkörpers . Besonders billig lassen sich Matrixkörper herstellen, die als Kunststoff-Spritzteile ausgebildet sind.

Matrixkörper und Vergußmasse bestehen vorzugsweise aus verschiedenen Materialien die vorzugsweise auch verschieden eingefärbt sind . Eine Verschiedenfarbigkeit der Materialien ist jedoch nicht zwingende Voraussetzung, da Zeichen auch alleine aufgrund ihrer körperlichen Beschaffenheit lesbar sind. Die Zeichen müssen auch nicht unbedingt visuell erkennbar sein. Sie können beispielsweise durch Bereiche gebildet sein, deren magnetische Eigenschaften von der Vergußmasse abweichen . Auf diese Weise können beispielsweise magnetisch lesbare Informationsträger, z. B. auch Karten, hergestellt werden.

Die Zeichen des Informationsträgers können beliebig ausgebildet sein. Es muß sich nicht um Klarschrift-Zeichen handeln; es genügen irgendwelche Markierungen, die von automatischen Lesegeräten identifizierbar sind. In Klarschrift erscheinende Zahlen werden vorzugsweise aus Sieben-Segment-Achten gebildet.

Die Vergußmasse kann aus verschiedenem Materialien bestehen, insbesondere aus porenfreiem oder aufgeschäumtem Kunststoff Im Prinzip kommt jedes gießfähige und nach dem Verguß aushärtende Material in Betracht, so z. B. auch Metalle und Metallegierungen.

Der Matrixkörper kann eine Grundplatte aufweisen, an der sich Vertiefungen und/oder Erhöhungen befinden, an denen separate Zeichenelemente verrastbar sind.

Bei einem so ausgebildeten Informationsträger befinden sich am Matrixkörper nur Verrastungsstellen für Zeichenelemente, wobei diese z. B. so angeordnet sein können, daß alle Zeichenelemente von Sieben-Segment-Achten angebracht werden können. Der Matrixkörper unterscheidet sich also von dem weiter oben beschriebenen Matrixkörper dadurch, daß die Grundplatte im Ausgangszustand leer ist und mit den nötigen Zeichenelementen bestückt wird, während bei dem weiter oben beschriebenen Matrixkörper die Grundplatte schon anfänglich mit sämtlichen Zeichenelementen bestückt ist, von denen dann einige nach Bedarf entfernt werden Es ist auch möglich, den Matrixkörper schon anfänglich mit sämtlichen Zeichenelementen zu bestücken und diese durch Herausziehen aus ihrer Verrastung zu entfernen. Ein besonderer Vorteil des Aufsteckens von Zeichenelementen auf eine Grundplatte besteht auch darin, daß komplette Zeichen verwendet werden können, d. h. daß diese nicht aus Segmenten zusammengesetzt werden müssen, wie dies der Fall ist, wenn die Kennzeichnung durch Entfernen von einigen Segmenten hergestellt wird.

Vorzugsweise sind die Zeichenelemente drehgesichert an der Grundplatte befestigt . Dies kann auf einfache Weise mit Hilfe unrunder Löcher erreicht werden. Die drehgesicherte Befestigung der Zeichenelemente gewährleistet, daß diese zwangsläufig genau ausgerichtet sind. Löcher mit quadratischem Querschnitt haben den Vorteil, daß ein gegebenes Zeichenelement in um 90^{o} gegeneinander verdrehten Lagen eingesteckt werden kann. Dies ist insbesondere vorteilhaft für die Bildung von Zeichen aus Segmenten von Sieben-Segment-Achten. Zur weiteren Sicherung einer korrekten und sicheren Lage der Zeichenelemente können Einsteckzapfen der Zeichenelemente eine umlaufende Nut aufweisen, in die die Grundplatte eingreift. Das Einstecken von Zapfen kann durch an diesen befindliche Einführschrägen erleichtert werden.

Der Ausdruck "Zeichenelemente" ist im vorliegenden Zusammenhang in einem umfassenden Sinne zu verstehen. Es kann sich hierbei sowohl um Elemente einer einzigen Zahl oder eines einzigen Buchstabens handeln, als auch um komplette Zeichen, als auch um Gruppen aus kompletten Zeichen. Außer Zahlen und Buchstaben kommen auch andere Zeichenelemente in Betracht. wie z. B. Striche, Sterne, Kreise und Sonstiges.

Bei Benutzung einer Andrückschicht läßt sich die formschlüssige Fixierung des Matrixkörpers in der Form mit Hilfe von Zapfen am Matrixkörper besonders einfach erreichen. Mit weiteren Zapfen an der Rückseite des Matrixkörpers kann auch die Andrückschicht bequem mit dem Matrixkörper verbunden werden. Der Matrixkörper ist vorzugsweise so biegeweich, daß er durch den elastischen Druck der Andrückschicht biegbar ist. Dies bringt den Vorteil, daß der Matrixkörper auch dann eben ausgebildet werden kann, wenn er später eine Kennzeichnung an einer gewölbten Wand bilden soll.

Die Andrückschicht kann aus verschiedenen Materialien bestehen. Besonders vorteilhaft ist die Verwendung von aufgeschäumtem Kunststoff mit offenen Poren , wobei die Porengröße zweckentsprechend gewählt wird. Möglich ist auch die Verwendung von elastisch zusammendrückbarem Drahtgewebe oder ein Matrixkörper aus ineinander verhängten Federelementen. Die Andrückschicht hat vorzugsweise etwa die gleiche Größe wie der Matrixkörper.

Die Benutzung einer Andrückschicht ist sowohl dann anwendbar, wenn ein Werkstück aus Vergußmasse hergestellt wird und die Vergußmasse direkt die Wand eines Werkstückes bildet, als auch dann, wenn an einem Werkstück ein Informationsträger anzubringen ist. In diesem Fall wird die zweite Formwand durch eine Werkstückfläche gebildet. Ein besonders vorteilhafter Anwendungsfall ist das Ausrüsten eines mit Kunststoff umhüllten Fasses aus Metall mit einem Informationsträger, wobei dann die zweite Formwand durch die metallische Außenwand des Fasses gebildet wird.

In der Zeichnung ist ein Ausführungsbeispiel der Erfindung dargestellt. Es zeigen:
- Fig. 1: eine perspektivische Darstellung eines Matrixkörpers, an dem sich noch alle Zeichenelemente befinden,
- Fig. 2: eine Draufsicht auf einen Matrixkörper, der bereits durch Entfernen von Zeichenelementen präpariert ist,
- Fig. 3: eine perspektivische Teildarstellung eines als flache Platte ausgebildeten Informationsträgers,
- Fig. 4: einen Teilschnitt durch den Informationsträger nach Fig. 3 entsprechend der Linie IV-IV in Fig. 3,
- Fig. 5: einen Teilschnitt durch den Informationsträger nach Fig. 3 entsprechend der Linie V-V in Fig. 3,
- Fig. 6: in perspektivischer Darstellung das obere Ende eines Bierfasses, das mit einem Informationsträger versehen ist,
- Fig. 7: in perspektivischer Darstellung einen Matrixkörper und eine Andrückschicht vor dem Einbringen in eine Form,
- Fig. 8: einen Teilschnitt durch eine Form, im Bereich eines in dieser befindlichen Matrixkörpers, wobei die Form bereits mit Vergußmasse ausgefüllt ist,
- Fig. 9: eine Draufsicht auf einen Matrixkörper mit einer Grundplatte, an der separate Zeichenelemente verrastet sind,
- Fig. 10: einen gegenüber Fig. 9 vergrößerten Teilquerschnitt durch den Matrixkörper entsprechend der Linie X-X in Fig. 9, wobei der Matrixkörper mit Vergußmasse umgossen ist und
- Fig. 11: einen der Fig. 10 entsprechenden Teilschnitt, wobei jedoch die Zeichenelemente einstückig mit der Grundplatte des Matrixkörpers ausgebildet sind.

Der insgesamt mit I bezeichnete Informationsträger besteht aus einem Matrixkörper M und einer Vergußmasse V. Zunächst soll die Beschaffenheit des Matrixkörpers anhand der Fig. 1 betrachtet werden.

Der Matrixkörper M nach Fig. 1 ist ein einstückiges Kunststoff-Spritzteil mit einer Grundplatte 1 und parallel zur Grundplatte angeordneten jedoch von dieser einen Abstand aufweisenden Zeichenelementen 2. Bei dem gezeichneten Ausführungsbeipiel ist der Matrixkörper für die Darstellung von arabischen Ziffern ausgebildet. In jedem Zeichenfeld bildet die Gesamtheit der Zeichenelemente 2 eine sogenannte Sieben-Segment-Acht und ist aus sieben Zeichenelementen 2a bis 2g zusammengesetzt. Ein Matrixkörper hat im allgemeinen mehrere Zeichenfelder 3. Die Zeichenfelder sind durch eine gedachte gestrichelte Linie 4 voneinander getrennt. Jedes Zeichenelement 2 ist mittels zweier Stützen 5, 6 mit der Grundplatte 1 verbunden (siehe Fig. 4). Infolge der perspektivischen Darstellung ist in Fig. 1 an jedem Zeichenelement nur eine Stütze sichtbar. Die äußeren Stützen sind mit 6 und die inneren Stützen mit 5 bezeichnet. Der Querschnitt der Zeichenelemente 2 ist aus den Fig. 4 und 5 ersichtlich. Die Zeichenelemente haben einen T-förmigen Querschnitt. Sie haben Randleisten 7, 8 die nach der Seite über einen Mittelteil 9 vorragen. Die Stützen 5, 6 sind über nur kleine Verbindungsquerschnitte 10, 11 mit den Zeichenelementen 2 verbunden. Unterhalb eines jeden Zeichenelementes befindet sich in der Grundplatte 1 ein Durchbruch 12.

Die Zeichenelemente sind bei der gezeichneten Ausführung an ihren Enden pfeilförmig zugespitzt, wie dies bei Sieben-Segment-Achten häufig der Fall ist. Selbstverständlich sind auch andere Gestaltungen der Zeichenelemente möglich.

Unterhalb jedes Zeichenelementes 2 befindet sich ein Durchbruch 12 der die gleiche Grundrißform hat wie das Zeichenelement. Diese Formgestaltung ergibt sich auch aus spritztechnischen Gründen, wenn, wie angenommen, der Matrixkörper 1 ein Kunststoff-Spritzteil ist. Durch die Durchbrüche 12 greifen Vorsprünge der Spritzform.

Fig. 2 zeigt einen Matrixkörper M', der insgesamt zehn Zeichenfelder 3' aufweist. In jedem Zeichenfeld ist eine Sieben-Segment-Acht angeordnet, die aus Zeichenelementen 2' zusammengesetzt ist. Auch der Matrixkörper M' hat eine Grundplatte, die einen Abstand von den Zeichenelementen 2' aufweist und mit der die Zeichenelemente 2' über Stützen verbunden sind. In dieser Beziehung besteht kein Unterschied zu dem beschriebenen Matrixkörper M. Die Grundplatte 1' hat Randeinschnitte 13 und Durchbrüche 14 zusätzlich zu den Durchbrüchen, die sich unterhalb der Zeichenelemente 2' befinden.

Bei der Herstellung eines Informationsträgers I wird wie folgt vorgegangen. Ein Matrixkörper M wird zunächst durch Herausbrechen von Zeichenelementen 2 präpariert. Dies ist in Fig. 2 dargestellt. Dort sind so viele Zeichenelemente herausgebrochen, daß in der oberen Zeile aus Zeichenfeldern die Ziffernfolge 1, 2, 3, 4, 5 und in der unteren Zeile die Ziffernfolge 6, 7, 8, 9, 0 besteht. Die verbliebenen Zeichenelemente sind schwarz angelegt. Die überflüssigen Zeichenelemente sind durch Abbrechen von den Stützen 5, 6 entfernt worden. Die kleinen Verbindungsquerschnitte 10, 11 bilden Sollbruchstellen, an denen sich die überflüssigen Zeichenelemente leicht abreißen lassen. Die Stützen 5, 6 bleiben mit der Grundplatte 1 verbunden. Das Entfernen der überflüssigen Zeichenelemente 2 kann maschinell erfolgen, z. B. mit einer Art Stanzwerkzeug, das von einem Rechner aus gesteuert sein kann. Man kann auf diese Weise in einer Serienproduktion fortlaufend numerierte Gegenstände mit Informationsträgern versehen.

Nach der Vorbereitung des Matrixkörpers M wird dieser in die Vergußmasse V eingegossen. Fig. 3 zeigt den Fall, daß der Matrixkörper so vergossen ist, daß er außerhalb von Zeichenelementen 2 eben ist. Wie die Fig. 4 und 5 zeigen, sind die Randleisten 7, 8 umgossen. Die Vergußmasse V reicht auch über einen großen Teil der Höhe des Mittelteiles 9, so daß dieser nur wenig aus der Vergußmasse V herausragt. Die Vergußmasse V füllt naturgemäß auch alle Durchbrüche 12 aus, so daß der Matrixkörper M sehr fest in die Vergußmasse V eingebettet ist.

Es ist nicht notwendig, daß die Sichtflächen 15 der Zeichenelemente 2 über die Oberfläche 16 der Vergußmasse V herausragen. Die Zeichen sind auch lesbar, wenn die Sichtflächen 15 in der gleichen Ebene wie die Oberfläche 16 liegen, und selbst dann, wenn die Sichtflächen 15 gegenüber der Oberfläche 16 vertieft liegen.

Es ist ohne weiteres plausibel, daß die Kennzeichnung außerordentlich robust ist. Sie kann durch Abrieb praktisch nicht entfernt werden. Selbst wenn die aus der Vergußmasse V herausragenden Bereiche der Zeichenelemente durch starke mechanische Beanspruchung mit der Zeit abgetragen werden, ist die Kennzeichnung nicht verschwunden, da sich auch dann noch die Zeichenelemente von der Vergußmasse V abheben. Wenn eine Klarschrift-Kennzeichnung vorgesehen ist, die mit freiem Auge lesbar ist, wird man für den Matrixkörper M und die Vergußmasse V verschiedene Farben wählen, die sich gut voneinander abheben.

In Fig. 6 ist ein Informationsträger I' dargestellt, der fest an einem Bierfaß B angeordnet ist. Das Bierfaß B besteht aus einem inneren Metallbehälter und einer äußeren Schicht aus aufgeschäumten Kunststoff. Der aufgeschäumte Kunststoff bildet die Vergußmasse V des Informationsträgers Bei einem so ausgebildeten Informationsträger wird man im allgemeinen an denjenigen Stellen, an denen Zeichenelemente nicht vorhanden sind, durch die Vergußmasse gebildete Erhebungen vorfinden, deren Form übereinstimmt mit den herausragenden Teilen der Zeichenelemente. Dies ergibt sich daraus, daß in der Form, in der die Umhüllung des Fasses B ausgeschäumt wird, in der Wand Vertiefungen vorgesehen sind, die den Zeichenelementen 2 entsprechen, wobei solche Vertiefungen für die Gesamtheit der Zeichenelemente vorgesehen sind. Vor dem Ausschäumen wird der Matrixkörper M so in die Form eingelegt, daß die verbliebenen Zeichenelemente 2 in zu ihnen passende Vertiefungen der Form eingreifen. Diese Zeichenelemente können dann nicht mit Vergußmasse V ausgefüllt werden, wohl aber diejenigen Vertiefungen, in die Zeichenelemente nicht eingreifen. Die Lesbarkeit ist dennoch gewährleistet, wenn sich der Matrixkörper hinsichtlich seines Materials von dem Material der Vergußmasse unterscheidet, insbesondere dann, wenn der Matrixkörper aus einem Material von einer Farbe besteht, die sich von der Farbe der Faßumschäumung deutlich abhebt. Wie schon in der Beschreibungseinleitung erwähnt, ist es auch möglich, in der Formwand eine einzige Vertiefung vorzusehen, deren Größe der Außenkontur der Gesamtheit aus allen Zeichenfeldern entspricht.

Ein Matrixkörper nach Fig. 7 ist insgesamt mit M' und eine Andrückschicht insgesamt mit A' bezeichnet.

Der Matrixkörper M' ist ein einstückiges Kunststoff-Spritzteil mit einer Grundplatte 21, von der sich Zeichenelemente 22 bis 28 erheben. Die Grundplatte 21 hat Durchbrechungen 29, durch die Vergußmasse hindurchfließen kann.

Von der Oberseite 21a der Grundplatte 21 erheben sich Zapfen 30, 31, die zur Fixierung des Matrixkörpers in der Form dienen. Von der Unterseite 21b der Grundplatte 21 ragen vier Zapfen 32 bis 35 ab, die zur Fixierung der Andrückschicht A' am Matrixkörper M' dienen. Alle Zapfen sind zugespitzt. Die Zuspitzung der oberen Zapfen 30, 31 erleichtert das Einführen der Zapfen in Fixierungslöcher der Form, während die Zuspitzung der Zapfen 32 bis 35 das Einstechen dieser Zapfen in die Andrückschicht A' erleichtert.

Die Andrückschicht A' besteht, so sei angenommen, im vorliegenden Fall aus einem aufgeschäumten Kunststoff, wie z. B. Polyurethan. Die Dicke s der Andrückschicht A' ist im entspannten Zustand der Andrückschicht größer als im zusammengedrückten Zustand.

Der Matrixkörper M' und die Andrückschicht A' werden wie folgt verarbeitet. Zunächst wird die Andrückschicht A' am Matrixkörper M' dadurch befestigt, daß die Zapfen 32 bis 35 in die Andrückschicht eingedrückt werden. Die Abmessungen der Andrückschicht A' sind so, daß nahezu die gesamte Rückseite 21b der Grundplatte 21 des Matrixkörpers bedeckt wird.

Bei geöffneter Form wird nun die Gesamtheit aus Matrixkörper M' und Andrückschicht A' in eine insgesamt mit F' bezeichnete Form eingesetzt, wobei die Form geöffnet ist, d. h. der Formteil 36 ist vom Formteil 37 entfernt, so daß die Formwand 38 (erste Formwand) frei zugänglich ist. Von der Formwand 38 gehen Fixierungslöcher 39, 40 aus, in die die Zapfen 30, 31 des Matrixkörpers M' eingeführt werden. Die Oberseiten der Zeichenelemente 22 bis 28 liegen ohne Zwischenraum an der ersten Formwand 38 an. In Fig. 2 sind die Oberseiten 22a , 26a und 28a der Zeichenelemente 22, 26, 28 sichtbar.

Beim Schließen der Form wird der Formteil 36 in die in Fig. 8 dargestellte Lage gebracht. Hierbei drückt die Formwand 41 (zweite Formwand) auf die Andrückschicht A' und komprimiert diese elastisch, wodurch Druck auf die Rückseite 21a der Grundplatte 21 ausgeübt wird. Die Dicke s' der Andrückschicht A' wird dabei verringert. Die Andrückschicht A' übt über die gesamte Ausdehnung der Grundplatte 21 auf diese einen elastischen Druck aus, wodurch die Oberflächen der Zeichenelemente 22 bis 28 fest an die Formwand 38 angepreßt werden.

Wenn die Form geschlossen ist, wird in diese eine Vergußmasse V' in flüssigem Zustand eingefüllt, z. B. ein aufzuschäumender Kunststoff, wie z. B. Polyurethan und ein Treibmittel. Diese Vergußmasse durchdringt die Andrückschicht A' vollständig, da die Vergußmasse die offenen Poren alle vollständig ausfüllen kann. Längs der Seitenränder der Grundplatte 21 und durch die Durchbrüche 29 gelangt Vergußmasse V' auch in den Raum 42 zwischen der Oberseite 21a und der ersten Formwand 38. Infolge des festen Andruckes der Oberfläche der Zeichenelemente 22 bis 28 kann jedoch Vergußmasse V' diese Oberflächen nicht bedecken.

Nach der Entformung des Werkstückes W', z. B. eines Bierfasses, erscheinen an der Oberfläche O' des Werkstückes W' Zeichen, die durch die Oberflächen der Zeichenelemente 22 bis 28 gebildet sind. Die Zapfen 30, 31 können, wenn sie für die Benutzung des Werkstückes W' ohne Bedeutung sind, mit ihren aus der Oberfläche O' herausragenden Bereichen abgetrennt werden. Eventuell können die herausragenden Zapfenbereiche auch als Hilfsmittel zur Fixierung des Werkstückes W', z. B. in einer Lesevorrichtung, benutzt werden.

Der Matrixkörper M'' nach den Fig. 9 und 10 hat eine Grundplatte 51, an der separat hergestellte Zeichenelemente 52 befestigt sind. Die Beschaffenheit der Grundplatte 51 und der Zeichenelemente 52 werden nachfolgend genauer betrachtet.

Die Grundplatte 51 hat insgesamt zehn Kennzeichnungsfelder. Das in Fig. 1 links oben erscheinende Kennzeichnungsfeld ist mit 53 bezeichnet. Die übrigen Kennzeichnungsfelder sind gleich ausgebildet. Jedes Kennzeichnungsfeld hat insgesamt sieben quadratische Löcher 54a bis 54f in der aus der Zeichnung ersichtlichen Anordnung. Die Löcher 54f und 54g sind nicht sichtbar, da sie durch Zeichenelemente 52 abgedeckt sind. Die quadratischen Löcher durchgreifen die Grundplatte 51 vollständig, wie am Beispiel des Loches 54h zu erkennen ist.

Im Zwischenraum zum benachbarten Kennzeichnungsfeld befinden sich zwei Rundlöcher 55. Zwischen der oberen Reihe aus Kennzeichnungsfeldern und der unteren Reihe aus Kennzeichnungsfeldern befinden sich weitere größere Rundlöcher 56. Die Rundlöcher 55, 56 dienen einmal der Materialsersparnis und bilden zum anderen Durchtrittsöffnungen für Vergußmasse. Die Grundplatte 51 ist ein Kunststoff-Spritzteil.

Die Beschaffenheit der Zeichenelemente 52 ist aus Fig. 10 ersichtlich, die einen Längsschnitt durch ein Zeichenelement zeigt. Jedes Zeichenelement 52 hat einen Kopf 57, von dessen Unterseite ein Zapfen 58 abragt. Der Zapfen 58 ist mindestens im Bereich einer Umfangsnut 59 vierkantig und paßt mit diesem vierkantigen Bereich in die Vierkantlöcher 54. Unterhalb der Umfangsnut 59 befindet sich ein Einführ- und Verrastungsbereich 60, der Einführschrägen 61 aufweist. Der Bereich 60 bildet zugleich Rastflächen 62, die als durchlaufende Leisten oder auch als Nasen ausgebildet sein können. Nach der anderen Seite hin ist die Umfangsnut 59 durch eine Anschlagfläche 63 begrenzt, die an der Oberseite 51a der Grundplatte 51 zur Anlage kommt. Auch hier können anstelle einer umlaufenden zusammenhängenden Fläche 63 mehrere Endflächen von nasenartigen Vorsprüngen des Zapfenabschnittes 54 vorgesehen sein. Der Kopf 57 der Zeichenelemente 52 ist, wie die Draufsicht nach Fig. 9 zeigt, länglich und an den Enden keilförmig ausgebildet. Auch die Zeichenelemente 52 sind Kunststoff-Spritzteile.

Zur Herstellung einer Kennzeichnung, im zeichnerisch dargestellten Fall einer Numerierung, wird zunächst der Matrixkörper M'' durch Bestückung der Grundplatte 51 mit Zeichenelementen 52 fertiggestellt. Hierbei werden Zeichenelemente 52 in der gewünschten Anordnung mit ihren Zapfen 58 in ausgewählte Vierkantlöcher 54 eingedrückt. Das Eindrücken wird durch die Einführschrägen 61 erleichtert. Im vollständig eingedrückten Zustand untergreift der Verrastungsbereich 60 die Platte 51, wodurch die Zeichenelemente sicher gehalten werden.

Bei dem gezeichneten Ausführungsbeispiel werden die Ziffern 1 bis 9 und 0 durch Elemente einer Sieben-Segment-Acht gebildet. Die Anordnung der Vierkantlöcher 54a bis 54g ist so gewählt, daß alle Ziffern aus Segmenten einer Sieben-Segment-Acht gebildet werden können. In Fig. 9 ist dies für alle Ziffern dargestellt. Die richtige Ausrichtung wird dank der vierkantigen Zapfen 58 im Zusammenwirken mit den vierkantigen Löchern 54 erreicht, wobei die balkenförmigen Köpfe 57 entweder in waagerechter oder senkrechter Lage befestigt werden können. Nur diese beiden Positionen sind nötig, um jede Ziffer bilden zu können.

Das Bestücken der Grundplatte 51 mit den Zeichenelementen 52 erfolgt vorzugsweise automatisch, wobei die Tätigkeit des Einsteckmechanismus mit einem Rechner gesteuert wird.

Die Verarbeitung des Matrixkörpers M'' zu einem kompletten Informationsträger erfolgt durch Eingießen des Matrixkörpers M''. Beispielsweise kann der Matrixkörper in eine Form eingelegt werden, in der ein aus Edelstahl bestehender Flüssigkeitsbehälter, z. B. ein Bierfaß, mit Kunststoff umschäumt wird. Die Sichtflächen 57a der Zeichenelemente 52 werden dann an die Außenwand der Schäumform angelegt. Beim Ausschäumen des Formhohlraumes wird der Matrixkörper M'' mit Vergußmasse V'', also z. B. aus geschäumtem Kunststoff, umhüllt. Die frei gebliebenen Vierkantlöcher 54, sowie die in jedem Fall noch offenen Rundlöcher 55 und 56 erleichtern das Eindringen der Vergußmasse V'' zwischen die Oberseite 51a der Grundplatte 51 und die äußere Formwand. Durch die Anlage der Sichtflächen 57a an der Formwand werden diese nicht mit Vergußmasse überzogen und bleiben deshalb sichtbar. Die Zeichen sind leicht in einer automatischen Leseeinrichtung zu lesen, da diese nur festzustellen hat, an welcher Stelle eines Kennzeichnungsfeldes 53 Zeichenelemente vorhanden sind.

Fig. 10 zeigt einen Informationsträger mit einem Matrixkörper M'''. Auch dieser Matrixkörper hat eine Grundplatte 65 von der sich Zeichenelemente 66 erheben. Die Zeichenelemente 66 jedoch sind einstückig mit der Grundplatte 65 ausgebildet. Die gesamte Grundplatte 65 kann beispielsweise mit Sieben-Segment-Achten aus Zeichenelementen 66 versehen sein.

Zum Herstellen einer bestimmten Kennzeichnung müssen vom Matrixkörper M''' Zeichenelemente 66 eventuell entfernt werden. Dies kann nach folgenden Verfahren ausgeführt werden.

Gemäß einem ersten Verfahren wird der Matrixkörper von seiner Rückseite her bearbeitet. Wenn ein Zeichenelement 66 entfernt werden soll, wird in die Grundplatte 65 ein Rundloch oder ein Schlitz 67 entsprechend der gestrichelten Linie eingebohrt oder eingefräst, und zwar über die gesamte Dicke der Grundplatte 65, bis das zu entfernende Zeichenelement 66 von der Grundplatte 65 gelöst ist. Wenn hierbei benachbarte Zeichenelemente 66, die nicht entfernt werden sollen, ebenfalls etwas abgetragen werden, ist dies unschädlich, solange deren Zusammenhalt mit der Grundplatte 66 noch in ausreichendem Maße erhalten bleibt.

Gemäß einem zweiten Verfahren werden zu entfernende Zeichenelemente 66 von ihrer Sichtseite 66a her abgetragen, wobei es nicht zwingend erforderlich, aber auch möglich ist, die Zeichenelemente bis zur Grundplatte 65 hin zu entfernen. Beispielsweise genügt ein Abtragen bis zu einem Niveau, das durch die strichpunktierte Linie 68 angegeben ist. Es genügt eine Abtragung so weit, daß die Vergußmasse V'' den verbliebenen Rest des Zeichenelementes 66 mit genügender Dicke abdeckt.

## Patentansprüche

1. Verfahren zur Herstellung eines Gegenstandes mit einem Informationsträger, wobei der Informationsträger, ausgehend von einer Matrix, hergestellt wird, die in mindestens einem Kennzeichnungsfeld eine Gesamtheit aus Zeichenelementen enthält, aus denen jedes gewünschte Zeichen zusammensetzbar ist, wobei zur Bildung des gewünschten Zeichens eventuell Zeichenelemente (2) entfernt werden oder die Grundplatte mit Zeichenelementen bestückt wird, dadurch gekennzeichnet, daß zunächst ein Matrixkörper (M), bestehend aus einer Grundplatte (1) und an dieser angebrachten Zeichenelementen (2), hergestellt wird, an der die körperliche Form aufweisenden Zeichenelemente (2) angebracht sind, der Matrixkörper (M) mit der Sichtseite seiner Zeichenelemente (2) flächig und lagegenau fixiert gegen die Formwand (38) einer Form (F) anliegend derart mit Vergußmasse umgossen wird, so daß der Matrixkörper integraler Bestandteil des Gegenstandes (B) ist, wobei die Sichtflächen (15) der verbliebenen Zeichenelemente (2) von der Vergußmasse umgeben, jedoch nicht bedeckt sind.

2. Verfahren nach Anspruch 1, dadurch gekennzeichnet, daß auf die Rückseite des Matrixkörpers (M ) eine elastisch zusammendrückbare Andrückschicht (A ) aufgelegt wird, die von einer der ersten Formwand (38) gegenüberliegenden zweiten Formwand (41) elastisch zusammendrückbar und derart durchbrochen ist, daß Vergußmasse (V ) durch die Andrückschicht (A ) zum Matrixkörper (M ) vordringen kann.

3. Verfahren nach Anspruch 2, dadurch gekennzeichnet, daß die Andrückschicht (A ) mit dem Matrixkörper (M ) verbunden wird und danach die Gesamtheit aus Matrixkörper (M ) und Andrückschicht (A ) in die Form (F ) eingebracht wird.

4. Verfahren nach Anspruch 1, dadurch gekennzeichnet, daß der Matrixkörper (M) in einer offenen Form oder Vertiefung umgossen wird, so daß die Vergußmasse (V) eine freie Oberfläche (16) hat.

5. Verfahren nach einem oder mehreren der Ansprüche 1 bis 4, dadurch gekennzeichnet, daß Zeichenelemente (66) dadurch entfernt werden, daß die Grundplatte (65) von ihrer Rückseite her teilweise entfernt, z.B. gebohrt, gefräst, geschnitten oder geschmolzen wird, wobei die Stützen zu entfernender Zeichenelemente (66) von der Grundplatte getrennt werden.

6. Verfahren nach einem oder mehreren der Ansprüche 1 bis 4, dadurch gekennzeichnet, daß zu entfernende Zeichenelemente (66) von ihrer Sichtseite (66a) her ganz oder teilweise abgetragen oder entfernt werden, z.B. durch Bohren, Fräsen, Stanzen, Schneiden oder Schmelzen.

7. Verfahren nach einem der vorhergehenden Ansprüche gekennzeichnet durch einen Matrixkörper (M), der Zeichenelemente (2) in körperlicher Form aufweist, die zusammen ein Zeichen ergeben, und eine den Matrixkörper umhüllende Vergußmasse (V), die die Zeichenelemente (2) umgibt, jedoch nicht bedeckt.

8. Verfahren nach Anspruch 7, dadurch gekennzeichnet, daß der Matrixkörper (M) eine Grundplatte (1) aufweist und die Zeichenelemente (2) über Stützen (5, 6) mit der Grundplatte (1) verbunden sind.

9. Verfahren nach Anspruch 8, dadurch gekennzeichnet, daß die Ansatzstellen (10, 11) an der Grundplatte (1) und/oder an den Zeichenelementen (2) als Sollbruchstellen ausgebildet sind.

10. Verfahren nach einem der Ansprüche 7 bis 9, dadurch gekennzeichnet, daß die Zeichenelemente (2) seitliche Verankerungsvorsprünge, vorzugsweise Randleisten (7, 8), aufweisen, die von der Vergußmasse (V) übergriffen sind.

11. Verfahren nach einem der Ansprüche 7 bis 10, dadurch gekennzeichnet, daß die Grundplatte (1; 1 ) des Matrixkörpers (M; M ) Durchbrechungen (12; 14) aufweist.

12. Verfahren nach einem der Ansprüche 7 bis 11, dadurch gekennzeichnet, daß der Matrixkörper (M) ein Kunststoff-Spritzteil ist, z.B. aus Polycarbonat.

13. Verfahren nach einem der Ansprüche 7 bis 12, dadurch gekennzeichnet, daß der Matrixkörper (M) und die Vergußmasse (V) aus verschiedenen Materialien bestehen.

14. Verfahren nach einem der Ansprüche 7 bis 13, dadurch gekennzeichnet, daß der Matrixkörper (M) und die Vergußmasse (V) verschiedene Farben aufweisen.

15. Verfahren nach einem der Ansprüche 7 bis 14, dadurch gekennzeichnet, daß der Matrixkörper (M) und die Vergußmasse (V) verschiedene magnetische Eigenschaften aufweisen, wobei vorzugsweise der Matrixkörper (M) magnetisch und die Vergußmasse (V) nicht magnetisch ist.

16. Verfahren nach einem der Ansprüche 7 bis 15, dadurch gekennzeichnet, daß die Zeichenelemente (2) aus der Vergußmasse (V) herausragen.

17. Verfahren nach Anspruch 16, dadurch gekennzeichnet, daß die Vergußmasse (V) an Stellen, an denen aus dem Matrixkörper (M) Zeichenelemente herausgebrochen sind, Erhebungen aufweist, deren Form mit den Zeichenelementen (2) übereinstimmt.

18. Verfahren nach einem der Ansprüche 7 bis 17, dadurch gekennzeichnet, daß die Vergußmasse (V) des Matrixkörpers (M) aus dem Material des Gegenstandes (B) bzw. seiner Umhüllung besteht.

19. Verfahren nach Anspruch 18, dadurch gekennzeichnet, daß er fester Bestandteil eines Fasses, insbesondere eines Bierfasses (B) ist, das mit aufgeschäumtem Kunststoff umhüllt ist, wobei der aufgeschäumte Kunststoff die Vergußmasse (V) bildet.

20. Verfahren nach einem der Ansprüche 7 bis 17, dadurch gekennzeichnet, daß er als eigenständiger, vorzugsweise flacher Körper ausgebildet ist.

21. Verfahren nach einem der Ansprüche 7 bis 20, gekennzeichnet durch Informationszeichen, die in ihrer Gesamtheit mindestens eine Sieben-Segment-Acht bilden.

22. Verfahren nach einem der Ansprüche 7 bis 21, dadurch gekennzeichnet, daß die Vergußmasse (V) aus porenfreiem oder aufgeschäumtem Kunststoff besteht.

23. Verfahren nach Anspruch 1, dadurch gekennzeichnet, daß der Matrixkörper (M ) eine Grundplatte (51) aufweist, an der sich Vertiefungen (54) und/oder Erhöhungen befinden, an denen separate Zeichenelemente (52) verrastbar sind.

24. Verfahren nach Anspruch 23, dadurch gekennzeichnet, daß die Zeichenelemente (52) durch formschlüssigen Eingriff mit der Grundplatte (51) drehgesichert sind.

25. Verfahren nach Anspruch 24, dadurch gekennzeichnet, daß die Grundplatte (51) von unrunden Löchern, vorzugsweise von rechteckigen oder quadratischen Löchern (54), durchbrochen ist, in die entsprechend unrunde Zapfen (58) der Zeichenelemente (52) eingreifen.

26. Verfahren nach Anspruch 25, dadurch gekennzeichnet, daß die Zapfen (58) eine umlaufende Nut (59) aufweisen, in die die Grundplatte (51) eingreift.

27. Verfahren nach einem der Ansprüche 25 oder 26, dadurch gekennzeichnet, daß die Zapfen (58) an ihren vorderen Enden Einführschrägen (61) aufweisen.

28. Verfahren nach einem der Ansprüche 23 bis 27, dadurch gekennzeichnet, daß die Zeichenelemente komplette Buchstaben oder Zahlen oder dergleichen oder Gruppen aus Buchstaben und/oder Zahlen und/oder dergleichen sind.

29. Verfahren nach Anspruch 1, dadurch gekennzeichnet, daß an der Vorderseite (21a) des Matrixkörpers (M ) mindestens zwei Zapfen (30, 31) angeordnet sind, die in Bohrungen (39, 40) der ersten Formwand (38) einsteckbar sind.

30. Verfahren nach Anspruch 3, dadurch gekennzeichnet, daß an der Rückseite (21b) des Matrixkörpers (M ) mindestens zwei Zapfen (32, 33, 34, 35) für den Eingriff in die Andrückschicht (A ) vorgesehen sind.

31. Verfahren nach einem der Ansprüche 2 und 3, dadurch gekennzeichnet, daß er (M ) durch den elastischen Druck der Andrückschicht (A ) biegbar ist.

32. Verfahren nach einem der Ansprüche 2 und 3, dadurch gekennzeichnet, daß die Andrückschicht (A ) aus aufgeschäumtem Kunststoff mit offenen Poren besteht.

33. Verfahren nach Anspruch 32, dadurch gekennzeichnet, daß der mittlere Porendurchmesser mindestens 2 mm beträgt, vorzugsweise ca. 3 mm.

34. Verfahren nach einem der Ansprüche 2 und 3, dadurch gekennzeichnet, daß die Andrückschicht aus einem elastisch zusammendrückbaren Drahtgewebe besteht.

35. Verfahren nach einem der Ansprüche 2 und 3, dadurch gekennzeichnet, daß die Andrückschicht aus ineinander verhängten Federelementen besteht.

36. Verfahren nach einem der Ansprüche 2 und 3, dadurch gekennzeichnet, daß die Andrückschicht (A ) etwa die gleiche Größe wie der Matrixkörper (M ) hat.

37. Verfahren nach einem der Ansprüche 2 und 3, dadurch gekennzeichnet, daß die zweite Formwand (41) eine Werkstückfläche ist.

38. Verfahren nach Anspruch 37, dadurch gekennzeichnet, daß die Werkstückfläche die Außenwand eines metallischen Behälters, insbesondere eines Fasses, ist, der bzw. das mindestens teilweise mit Kunststoff umschäumt wird.

## Claims

1. A process for the production of an object with an information carrier, wherein the information carrier is produced on the basis of a matrix which, in at least one identification area, contains an assembly of character elements from which each desired character can be composed, wherein, for the formation of the desired character, possibly character elements (2) are removed or the base plate is equipped with character elements, characterised in that firstly a matrix body (M) is produced comprising a base plate (1) and character elements (2) arranged thereon, to which base plate (1) the character elements (2) are applied in three-dimensional form, and that the matrix body (M), with the visible side of its character elements bearing against the mould wall (38) of a mould (F) and lying flat and fixed precisely in position, is cast round with casting compound in such manner that the matrix body forms an integral part of the object (B), where the visible surfaces (15) of the remaining character elements (2) are surrounded but not covered by the casting compound.

2. A process as claimed in Claim 1, characterised in that an elastically compressible pressure layer (A') is applied to the rear side of the matrix body (M'), which pressure layer (A') is elastically compressible by a second mould wall (41) disposed opposite the first mould wall (38) and is perforated in such manner that casting compound (V') can penetrate through the pressure layer (A') to the matrix body (M').

3. A process as claimed in Claim 2, characterised in that the pressure layer (A') is connected to the matrix body (M'), whereupon the assembly consisting of matrix body (M') and pressure layer (A') is introduced into the mould (F').

4. A process as claimed in Claim 1, characterised in that the matrix body (M) is cast round in an open mould or recess in such manner that the casting compound (V) has an exposed surface (16).

5. A process as claimed in one or more of Claims 1 to 4, characterised in that character elements (66) are removed in that the base plate (65) is partially removed, e.g. drilled, milled, cut or melted, from its rear side, where the supports of character elements (66) which are to be removed are separated from the base plate.

6. A process as claimed in one or more of Claims 1 to 4, characterised in that character elements (66) which are to be removed are entirely or partially removed or eliminated, e.g. by drilling, milling, punching, cutting or melting, from their visible side (66a).

7. A process as claimed in one of the preceding claims, characterised by a matrix body (M) which comprises character elements (2) in three-dimensional form, which character elements (2) together form a character, and by a casting compound (V) which encases the matrix body and by which the character elements (2) are surrounded but not covered.

8. A process as claimed in Claim 7, characterised in that the matrix body (M) comprises a base plate (1) and the character elements (2) are connected to the base plate (1) via supports (5, 6).

9. A process as claimed in Claim 8, characterised in that the connection points (10, 11) to the base plate (1) and/or to the character elements (2) have the form of predetermined breaking points.

10. A process as claimed in one of Claims 7 to 9, characterised in that the character elements (2) comprise lateral anchoring projections, preferably edge strips (7, 8) over which the casting compound (V) engages.

11. A process as claimed in one of Claims 7 to 10, characterised in that the base plate (1; 1') of the matrix body (M; M') contains openings (12; 14).

12. A process as claimed in one of Claims 7 to 11, characterised in that the matrix body (M) is a moulded plastic component, composed for example of polycarbonate.

13. A process as claimed in one of Claims 7 to 12, characterised in that the matrix body (M) and the casting compound (V) consist of different materials.

14. A process as claimed in one of Claims 7 to 13, characterised in that the matrix body (M) and the casting compound (V) are of different colours.

15. A process as claimed in one of Claims 7 to 14, characterised in that the matrix body (M) and the casting compound (V) possess different magnetic properties, where preferably the matrix body (M) is magnetic and the casting compound (V) is non-magnetic.

16. A process as claimed in one of Claims 7 to 15, characterised in that the character elements (2) project from the casting compound (V).

17. A process as claimed in Claim 16, characterised in that at locations at which character elements break out from the matrix body (M), the casting compound (V) comprises elevations, the shape of which is identical to that of the character elements (2).

18. A process as claimed in one of Claims 7 to 17, characterised in that the casting compound (V) of the matrix body (M) consists of the material of the object (B) or its casing.

19. A process as claimed in Claim 18, characterised in that the information carrier forms a fixed part of a barrel, in particular a beer barrel (B), which is encased with foamed plastic, where the foamed plastic forms the casting compound (V).

20. A process as claimed in one of Claims 7 to 17, characterised in that the information carrier has the form of an independent, preferably flat body.

21. A process as claimed in one of Claims 7 to 20, characterised by information characters which in their totality form at least one seven-segment eight.

22. A process as claimed in one of Claims 7 to 21, characterised in that the casting compound (V) consists of non-porous or foamed plastic.

23. A process as claimed in Claim 1, characterised in that the matrix body (M''') comprises a base plate (51) in which are formed recesses (54) and/or elevations in/on which separate character elements (52) are locatable.

24. A process as claimed in Claim 23, characterised in that the character elements (52) are prevented from rotating by interlocking engagement with the base plate (51).

25. A process as claimed in Claim 24, characterised in that the base plate (51) is perforated by non-circular openings, preferably rectangular or square openings (54) into which correspondingly non-circular pins (58) of the character elements (52) engage.

26. A process as claimed in Claim 25, characterised in that the pins (58) are provided with a peripheral groove (59) into which the base plate (51) engages.

27. A process as claimed in one of Claims 25 or 26, characterised in that at their front ends the pins (58) possess inclined lead-in surfaces.

28. A process as claimed in one of Claims 23 to 27, characterised in that the character elements are complete letters or numerals or the like or groups of letters and/or numerals and/or the like.

29. A process as claimed in Claim 1, characterised in that at least two pins (30, 31) are arranged on the front side (21a) of the matrix body (M'), which pins (30, 31) are insertable into bores (39, 40) of the first mould wall (38).

30. A process as claimed in Claim 3, characterised in that at least two pins (32, 33, 34, 35) are provided on the rear side (21b) of the matrix body (M') for engagement into the pressure layer (A').

31. A process as claimed in one of Claims 2 and 3, characterised in that the matrix body (M') can be bent by the elastic pressure of the pressure layer (A').

32. A process as claimed in one of Claims 2 and 3, characterised in that the pressure layer (A') consists of foamed plastic with open pores.

33. A process as claimed in Claim 32, characterised in that the average pore diameter amounts to at least 2 mm, preferably approximately 3 mm.

34. A process as claimed in one of Claims 2 and 3, characterised in that the pressure layer consists of an elastically compressible wire fabric.

35. A process as claimed in one of Claims 2 and 3, characterised in that the pressure layer consists of spring elements hung one inside another.

36. A process as claimed in one of Claims 2 and 3, characterised in that the pressure layer (A') is of approximately the same size as the matrix body (M').

37. A process as claimed in one of Claims 2 and 3, characterised in that the second mould wall (41) is a workpiece surface.

38. A process as claimed in Claim 37, characterised in that the workpiece surface is the outer wall of a metallic container, in particular a barrel, around which foamed plastic is at least partially applied.

## Revendications

1. Procédé de fabrication d'un objet comportant un support d'informations, ce support d'informations étant réalisé à partir d'une matrice qui contient, dans au moins un champ de marquage, un ensemble d'éléments de caractères, à partir desquels on peut composer tout caractère désiré, étant entendu que, pour créer le caractère souhaité, des éléments de caractères (2) peuvent être éventuellement supprimés ou que des éléments de caractères peuvent être apposés sur la plaque de base,
caractérisé en ce qu'on réalise d'abord un corps de matrice (M), constitué d'une plaque de base (1) et d'éléments de caractères en relief (2) rapportés sur cette plaque,
et en ce qu'on fixe le corps de matrice (M) à plat et en position exacte, avec la face visible de ses éléments de caractères (2) contre la paroi (38) d'un moule (F), et l'on enrobe avec de la masse de scellement de telle façon que le corps de matrice (M) soit une partie intégrante de l'objet (B), étant entendu que les faces visibles (15) des éléments de caractères (2) restants sont entourées par la masse de scellement, mais ne sont pas recouverts par elle.

2. Procédé suivant la revendication 1, caractérisé en ce que, sur l'envers du corps de matrice (M'), est déposée un couche de pression (A'), compressible élastiquement, cette couche pouvant être comprimée de façon élastique par une deuxième paroi (41) de moule, placée du côté opposé à la première paroi (38) de moule, et percée de telle façon que de la masse de scellement (V') puisse s'avancer à travers la couche de pression (A'), jusqu'au corps de matrice (M').

3. Procédé suivant la revendication 2, caractérisé en ce que la couche de pression (A') est liée au corps de matrice (M') et qu'ensuite l'ensemble constitué par le corps de matrice (M') et par la couche de pression (A') est introduit dans le moule (F').

4. Procédé suivant la revendication 1, caractérisé en ce que le corps de matrice (M) est moulé, entouré de la masse de scellement, dans un moule ouvert ou dans une cavité, de telle façon que la masse de scellement (V) présente une surface extérieure libre (16).

5. Procédé suivant l'une quelconque ou plusieurs des revendications 1 à 4, caractérisé en ce qu'on supprime des éléments de caractères (66) en enlevant partiellement la plaque de base (65) depuis sa face arrière, par exemple par forage, fraisage, découpage ou fusion, en séparant ainsi de la plaque de base les appuis des éléments de caractères (66) à supprimer.

6. Procédé suivant une ou plusieurs des revendications 1 à 4, caractérisé en ce que des éléments de caractères (66) à supprimer sont, en totalité ou partiellement, arasés ou enlevés depuis leur face visible (66a), par exemple par forage, fraisage, par poinçonnage, découpage ou fusion.

7. Procédé suivant l'une quelconque des revendications précédentes, caractérisé par un corps de matrice (M) présentant des éléments de caractères (2) sous une forme tridimentionnelle réalisant un caractère, et par une masse de scellement (V) enveloppant le corps de matrice, en entourant les éléments de caractères (2), sans les recouvrir.

8. Procédé suivant la revendication 7, caractérisé en ce que le corps de matrice (M) présente une plaque de base (1) et en ce que les éléments de caractères (2) sont reliés à la plaque de base (1) par des supports (5, 6).

9. Procédé suivant la revendication 8, caractérisé en ce que les points d'implantation (10, 11) sur la plaque de base (1) et/ou sur les éléments de caractères (2) sont réalisés sous la forme de points de rupture obligés.

10. Procédé suivant l'une quelconque des revendications 7 à 9, caractérisé en ce que les éléments de caractères (2) présentent des saillies d'ancrage latérales, de préférence des rebords (7, 8), qui sont recouverts et pris dans la masse de scellement (V).

11. Procédé suivant l'une quelconque des revendications 7 à 10, caractérisé en ce que la plaque de base (1; 1') du corps de matrice (M; M') présente des perçages (12; 14).

12. Procédé suivant l'une quelconque des revendications 7 à 11, caractérisé en ce que le corps de matrice (M) est une pièce en matière plastique injectée, par exemple en polycarbonate.

13. Procédé suivant l'une quelconque des revendications 7 à 12, caractérisé en ce que le corps de matrice (M) et la masse de scellement (V) sont constitués de matières différentes.

14. Procédé suivant l'une quelconque des revendications 7 à 13, caractérisé en ce que le corps de matrice (M) et la masse de scellement (V) présentent des couleurs différentes.

15. Procédé suivant l'une quelconque des revendications 7 à 14, caractérisé en ce que le corps de matrice (M) et la masse de scellement (V) présentent des propriétés magnétiques différentes, le corps de matrice (M) étant, de préférence, magnétique et la masse de scellement (V) n'étant pas magnétique.

16. Procédé suivant l'une quelconque des revendications 7 à 15, caractérisé en ce que les éléments de caractères (2) dépassent de la masse de scellement (V).

17. Procédé suivant la revendication 16, caractérisé en ce que la masse de scellement (V) présente, à des endroits où des éléments de caractères ont été enlevés du corps de matrice (M), des surélévations dont la forme correspond aux éléments de caractères (2).

18. Procédé suivant l'une quelconque des revendications 7 à 17, caractérisé en ce que la masse de scellement (V) du corps de matrice (M) est constituée par le matériau de l'objet (B) ou de son enveloppe.

19. Procédé suivant la revendication 18, caractérisé en ce que le support d'information est un constituant fixe d'un tonneau, en particulier d'un tonneau à bière (B), qui est enveloppé dans une mousse de matière plastique, cette mousse de matière plastique formant la masse de scellement (V).

20. Procédé suivant l'une quelconque des revendications 7 à 17, caractérisé en ce que le support d'information est réalisé sous la forme d'un corps particulier, de préférence plat.

21. Procédé suivant l'une quelconque des revendications 7 à 20, caractérisé par des caractères d'information qui forment, dans leur totalité, au moins un huit comportant sept segments.

22. Procédé suivant l'une quelconque des revendications 7 à 21, caractérisé en ce que la masse de scellement (V) est constituée d'une matière plastique, non poreuse ou sous forme de mousse.

23. Procédé suivant la revendication 1, caractérisé en ce que le corps de matrice (M''') comprend une plaque de base (51) présentant des creux (54), et/ou des surélévations, sur lesquels on peut venir bloquer des éléments de caractères (2) sépares.

24. Procédé suivant la revendication 23, caractérisé en ce que les éléments de caractères (52) sont bloqués en rotation par une coopération de forme géométrique avec la plaque de base (1).

25. Procédé suivant la revendication 24, caractérisé en ce que la plaque de base (51) est percée avec des trous non ronds, de préférence des trous rectangulaires ou carrés, dans lesquels font prise des ergots (58), de forme adaptée, non ronde, des éléments de caractères (52).

26. Procédé suivant la revendication 25, caractérisé en ce que les ergots (58) présentent une rainure périphérique (59), dans laquelle fait prise la plaque de base (1).

27. Procédé suivant l'une des revendications 25 ou 26, caractérisé en ce que les ergots (58) présentent, à leur extrémité avant, des chanfreins d'introduction (61).

28. Procédé suivant l'une quelconque des revendications 23 à 27, caractérisé en ce que les éléments de caractères sont des lettres complètes, ou des chiffres, ou similaires, ou des groupes de lettres, de chiffres ou similaires,

29. Procédé suivant la revendication 1, caractérisé en ce que, sur la face avant (21a) du corps de matrice (M'), sont disposés au moins deux ergots (30, 31) qui peuvent s'introduire dans des alésages (39, 40) de la première paroi (38) du moule.

30. Procédé suivant la revendication 3, caractérisé en ce que, sur la face arrière (21b) du corps de matrice (M'), sont prévus au moins deux ergots (32, 33, 34, 35), pour s'engager dans la couche de pression (A')

31. Procédé suivant l'une des revendications 2 ou 3, caractérisé en ce que le corps de matrice (M') peut fléchir du fait de la pression élastique de la couche de pression (A').

32. Procédé suivant l'une des revendications 2 ou 3, caractérisé en ce que la couche de pression (A') est constituée d'une mousse de matière plastique comportant des pores ouverts.

33. Procédé suivant la revendication 32, caractérisé en ce que le diamètre moyen des pores est d'au moins 2 mm, de préférence environ 3 mm.

34. Procédé suivant l'une des revendications 2 ou 3, caractérisé en ce que la couche de pression (A') est constituée par un treillis métallique, compressible de façon élastique.

35. Procédé suivant l'une des revendications 2 ou 3, caractérisé en ce que la couche de pression (A') est constituée d'organes formant ressorts, engagés les uns dans les autres.

36. Procédé suivant l'une des revendications 2 et 3, caractérisé en ce que la couche de pression (A') a sensiblement la même grandeur que le corps de matrice (M').

37. Procédé suivant l'une des revendications 2 et 3, caractérisé en ce que la deuxième paroi (41) du moule est une surface de pièce usinée.

38. Procédé suivant la revendication 37, caractérisé en ce que la surface de pièce usinée est la paroi extérieure d'un récipient métallique, en particulier d'un tonneau, qui est enveloppé, au moins en partie, de mousse de matière plastique.
